# DEMANDE DE BREVET EUROPEEN

(11) **EP 1 541 374 A1**
(43) Date de publication de la demande: **15.06.2005**
(21) Numéro de dépôt: 04104934.7
(22) Date de dépôt: 08.10.2004
(51) Int. Cl.: B44C 5/00

(54) **Eléments de décoration/revêtement composite combinant un motif en bois et un motif en béton ou analogue**

(30) Priorité: 13.10.2003 FR 0311933
(71) Demandeur: Esprit et Tradition, 33000 Bordeaux (FR)
(72) Inventeur: Supery, Ghyslain, 33380 Biganos (FR); Dupuy, Roland, 33200 Bordeaux (FR)
(74) Mandataire: Schmit, Christian Norbert Marie

(57) **Abrégé**

L'objet de l'invention est un élément de décoration/revêtement composite combinant un motif en bois et un motif en béton ou analogue, caractérisé en ce qu'ils est constitué d'une plaque de bois (1) présentant au moins un motif détouré en bois jouxtant une ou plusieurs parties évidées (2) remplies d'un béton (3) affleurant la surface exposée dudit motif.

## Description

La présente invention se rapporte à une nouvelle technique de réalisation d'éléments à fonction combinant la décoration et une finalité technique par mariage du bois et du béton et vise à réaliser des éléments à divers usages tels que revêtements de sol ou de murs, mobiliers, objets décoratifs, etc...

A cet effet, l'invention a pour objet des éléments de décoration / revêtement composites combinant un motif en bois et un motif en béton ou analogue, caractérisé en ce qu'ils sont constitués d'une plaque de bois présentant sur une face au moins un motif détouré en bois jouxtant une ou plusieurs parties évidées remplies de béton affleurant la surface exposée dudit motif.

Sur un tel principe, il est possible de décliner les éléments suivant une infinité de produits dont les contours et dimensions, la nature des motifs détourés en bois de diverses essences et environnés d'espaces en béton d'aspect et couleurs variables, sont très divers, ces produits pouvant être destinés à toutes sortes d'usages, aussi bien en revêtement de sols ou parois sous forme de dalles, de lambris, de frise ou objets décoratifs qu'en constitution de mobiliers tels que dessus de table, plans de travail, etc...

La combinaison inattendue du bois et du béton enrichie par tous les jeux possibles de nature, de couleurs et d'état de surface du bois et du béton, procure des effets esthétiques remarquables et insolites et, ce, par une technique relativement facile à mettre en oeuvre, impliquant des coûts raisonnables eu égard à l'extrême diversité des décors possibles et permettant de personnaliser facilement des intérieurs ou extérieurs d'habitation, des lieux de travail, voire des espaces publics.

D'autres caractéristiques et avantages de la technique selon l'invention vont être maintenant décrits en référence à des exemples de mises en oeuvre de l'invention, cette description étant donnée à titre illustratif simplement et en regard des dessins annexés sur lesquels :
- figure 1 est une vue de dessus d'une dalle selon un exemple simple de réalisation de l'invention ;
- figure 2 est une vue en coupe selon la ligne 2-2 de la dalle de la figure 1 ;
- figure 3 est une vue de dessus d'une autre dalle mais à motif décoratif plus complexe ;
- figure 4 est une vue de dessus d'un élément décoratif selon l'invention destiné à constituer une frise, et
- figure 5 est une vue de dessus d'un autre type de dalle selon l'invention, à motif géométrique.

Sur les figures 1 et 2, on a représenté une dalle carrée de revêtement de sol selon l'invention, constituée d'une plaque de bois 1 dans laquelle ont été ménagées des évidements 2 de forme géométrique remplies d'un béton, ciment ou analogue spécial 3 incorporant une résine, des fibres de verre et des pigments conférant au béton à la fois résistance à l'eau, au froid et à la chaleur. Les évidements 2 sont de préférence des enlèvements de matière sur toute l'épaisseur de la plaque 1 mais ils pourraient être de simples cavités ne traversant pas toute l'épaisseur de la plaque.

Le béton 3 remplissant les évidements 2 est arasé de façon à obtenir une surface de dalle parfaitement plane. La dalle ainsi obtenue peut avantageusement subir un traitement de surface analogue à celui appliqué par exemple à des parquets pour une plus grande résistance à l'usure et une plus grande facilité d'entretien.

Les évidements 2 ont été réalisés par exemple par détourage selon un motif quelconque, géométrique ou non, en sorte de donner à la dalle une personnalisation d'une diversité pratiquement infinie.

Les évidements 2 peuvent avantageusement être réalisés à l'aide de matériel d'usinage dont le déplacement est commandé par un programme destiné à reproduire n'importe quel motif préalablement composé tel que celui de la dalle de la figure 3 qui représente un décor de pampre.

Un tel processus permet de répéter autant de fois que nécessaire le décor choisi.

Le bois de la plaque 1 peut avantageusement être un bois précieux ou exotique dont on combinera l'aspect et/ou la teinte avec la teinte des parties en béton 3 dont la surface peut par ailleurs faire l'objet d'un traitement pour aménager l'aspect tel que sablage, grattage, lissage, etc...

Alors que la dalle des figures 1 à 3 a une destination utilitaire, les éléments obtenus conformément à l'invention peuvent avoir essentiellement une vocation décorative, l'élément représenté en figure 4 qui est un élément de frise pouvant être placé en revêtement de paroi d'une pièce d'habitation. Cet élément est constitué, comme la dalle de la figure 3, d'un décor de pampre formé de parties en bois 4 détourées noyées dans un fond en béton 5 avec un encadrement 6 également en bois.

Il est à noter que le décor de pampre 4 peut être réalisé à part et constitué d'un bois différent de celui du cadre (6), le décor 4 étant rapporté dans un grand évidement rectangulaire 7 ménagé dans la plaque de départ (aux dimensions de l'élément de frise), les parties de cet évidement 7 non occupées par le décor 4 étant ensuite remplies dudit béton spécial (5).

La figure 5 illustre un autre mode de réalisation d'une dalle à motif purement géométrique et constituée, comme la dalle de la figure 1, de parties en bois 1' juxtaposées à des parties en béton 3', à l'intérieur d'un cadre également en bois 6'.

Enfin, l'invention n'est évidemment pas limitée aux exemples de réalisation représentés et décrits ci-dessus mais en couvre au contraire toutes les variantes, notamment en ce qui concerne les formes et dimensions de la plaque de bois 1 support de l'élément de décoration, les formes, le nombre et la disposition des parties décoratives détourées (1', 4), la profondeur des parties évidées en creux, la nature du bois utilisé, les composition et couleur du béton spécial 3, les éventuels traitements de surface des parties bois et des parties béton. De même, les applications de l'invention ne sont pas limitées aux finalités utilitaires et/ou décoratives évoquées ci-dessus, mais peuvent concerner toutes autres destinations telles que par exemple la réalisation de mobiliers, tables, plans de travail ou d'éléments de décors intérieurs ou extérieurs, mobiliers de jardins, mobiliers urbains, etc...

## Revendications

1. Eléments de décoration/revêtement composites combinant un motif en bois et un motif en béton ou analogue, **caractérisés en ce qu'**ils sont constitués d'une plaque de bois (1) présentant au moins un motif détouré en bois jouxtant une ou plusieurs parties évidées (2) remplies d'un béton (3) affleurant la surface exposée dudit motif.

2. Eléments de décoration/revêtement selon la revendication 1, **caractérisés en ce que** le béton (3) est un béton spécial incorporant une résine, des fibres de verre et des pigments.

3. Eléments de décoration/revêtement selon la revendication 1 ou 2, **caractérisés en ce que** la totalité ou une partie de la surface exposée est soumise à un traitement complémentaire destiné à améliorer la résistance, la facilité d'entretien ou l'aspect de surface.

4. Eléments de décoration/revêtement selon l'une des revendications 1 à 3, **caractérisés en ce qu'**ils comportent un cadre en bois (6, 6') à l'intérieur duquel sont disposées des parties décoratives en bois détourées (1', 4) environnées de parties en béton (3', 5).

5. Eléments de décoration, revêtement selon l'une des revendications 1 à 3, **caractérisé en ce que** les parties évidées (2) sont réalisées en creux.

6. Eléments de revêtement de sol et/ou murs constitués par des éléments selon l'une des revendications 1 à 5.
